# DEMANDE DE BREVET EUROPEEN

(11) **EP 3 617 086 A1**
(43) Date de publication de la demande: **04.03.2020**
(21) Numéro de dépôt: 19186583.1
(22) Date de dépôt: 16.07.2019
(51) Int. Cl.: B65D 51/20, B65D 51/24, A47G 19/22

(54) **DISPOSITIF DE PROTECTION POUR CONTENANT POUR BOISSON**

(30) Priorité: 17.07.2018 FR 1856573
(71) Demandeur: Pongerard, Eric, 97421 La Rivière St-Louis (FR); Taraconat, Thierry, 97421 La Rivière (FR)
(72) Inventeur: Pongerard, Eric, 97421 La Rivière St-Louis (FR); Taraconat, Thierry, 97421 La Rivière (FR)
(74) Mandataire: Gevers & Orès

(57) **Abrégé**

- Le dispositif de protection (1) comporte un opercule (5) comprenant un film de protection (6), le film de protection (6) présentant une taille englobante qui est supérieure à une taille de l'ouverture d'un contenant (2) pour boisson (4) à protéger, le film de protection (6) étant pourvu d'une première face au moins partiellement autocollante destinée à venir au contact de bords (2A, 2B) du contenant (2), et ledit film de protection (6) étant pourvu d'au moins un orifice (9, 12) fermé, apte à pouvoir être ouvert, et permettant de boire directement ou par l'intermédiaire d'une paille, ledit dispositif de protection (1) étant un dispositif simple, peu coûteux et très efficace de protection contre le versement d'un produit dans le contenant (2) à l'insu de l'utilisateur du contenant (2).

## Description

### DOMAINE TECHNIQUE

La présente invention concerne un dispositif de protection pour contenant pour boisson.

La présente invention s'applique à tout type de contenant pour boisson, principalement un contenant à boire de tout type possible, tel que notamment un verre (verre à bière, à vin, à cocktail,...), une moque, une bouteille,... Ce contenant peut être fabriqué en tout autre matériau possible, par exemple en verre ou en plastique.

### ÉTAT DE LA TECHNIQUE

Le dispositif de protection est destiné à éviter qu'une personne mal intentionnée ne verse de produits dans le contenant ou verre, notamment une drogue, en particulier lors d'un rassemblement de personnes dans un lieu de rassemblement public ou privé, par exemple dans un établissement tel qu'une discothèque ou un débit de boisson (bar,...). Généralement, les drogues utilisées pour droguer des personnes à leur insu, de cette manière, sont inodores et incolores. De plus, le risque de ne pas se rendre compte du versement d'une drogue est accru lorsque l'utilisateur du contenant se trouve, par exemple, dans une atmosphère tamisée et festive avec une vigilance atténuée.

Pour protéger un consommateur contre le versement d'une drogue dans sa boisson, il existe différentes solutions usuelles. Ces solutions usuelles sont toutefois difficiles à mettre en oeuvre, coûteuses et/ou pas toujours très efficaces.

L'une de ces solutions est d'appliquer un vernis spécial sur les ongles, Ce vernis contient un agent (ou produit) chimique qui réagit à la présence de certaines drogues et change de couleur au contact de ces drogues. Pour réaliser une vérification, il convient de plonger un doigt pourvu du vernis dans le liquide avant de le boire. Si le verre contient de la drogue, le vernis change de couleur.

Toutefois, cette solution s'applique principalement à des femmes qui portent un vernis à ongles. De plus, elle est efficace uniquement pour certaines drogues et peut généralement être neutralisée par un autre agent chimique approprié ajouté à la drogue.

Une autre solution usuelle est d'utiliser, pour boire le liquide d'un verre, une paille contenant un agent chimique qui réagit à la présence de drogue. Ainsi, en plongeant la paille dans le verre qui contient de la drogue, la paille change de couleur.

Toutefois, toutes les boissons ne se boivent pas avec une paille. De plus, cette solution est efficace uniquement pour certaines drogues et peut également, généralement, être neutralisée par un autre agent chimique approprié ajouté à la drogue.

Une dernière solution usuelle est d'utiliser un contenant, tel qu'un gobelet, pourvu d'un tel agent chimique qui réagit à la présence de drogue. Ainsi, le gobelet change de couleur si on y verse de la drogue.

Toutefois, toutes les boissons ne se boivent pas dans un gobelet. De plus, cette solution est également efficace uniquement pour certaines drogues et peut également, généralement, être neutralisée par un autre agent chimique approprié ajouté à la drogue.

Toutes ces solutions usuelles sont donc basées sur le même principe, à savoir soumettre la boisson contenue dans le contenant à un test chimique. Toutefois, ces solutions usuelles présentent un certain coût, et elles peuvent, en général, être contournées par l'utilisation de nouvelles drogues ou en neutralisant l'agent chimique.

Aucune de ces différentes solutions usuelles n'est donc complètement satisfaisante.

### EXPOSÉ DE L'INVENTION

La présente invention a pour objet de remédier à ces inconvénients. Elle concerne un dispositif, simple, peu coûteux et très efficace, de protection contre le versement d'un produit dans un contenant (verre ou autre) rempli de boisson, à l'insu de l'utilisateur du contenant, ledit dispositif de protection permettant en particulier à l'utilisateur du contenant d'empêcher de se faire droguer à son insu par une tierce personne qui tenterait de mettre volontairement de la drogue dans la boisson se trouvant dans le contenant.

Selon l'invention :
- ledit dispositif de protection comporte un opercule, ledit opercule comprenant un film de protection ;
- ledit film de protection présente une taille englobante qui est supérieure à une taille de l'ouverture du contenant ;
- ledit film de protection est pourvu d'une première face au moins partiellement autocollante, destinée à venir au contact du contenant ; et
- ledit film de protection est pourvu d'au moins un orifice fermé, apte à pouvoir être ouvert.

Ainsi, grâce à l'invention, le contenant préalablement rempli (au moins en partie) par une boisson peut être fermé par le film de protection, en appliquant simplement le film de protection sur son ouverture. Le film de protection est maintenu en position sur le contenant grâce à la première face autocollante qui adhère aux bords supérieur et latéral du contenant. Ce film de protection, qui peut être mis en place (et enlevé) facilement et rapidement, empêche ainsi qu'une personne mal intentionnée ne verse du produit dans le contenant. De plus, grâce audit au moins un orifice, et comme précisé ci-dessous, le film de protection, une fois qu'il est en place, n'empêche pas l'utilisateur de boire la boisson contenue dans le contenant.

On obtient ainsi un dispositif simple, peu coûteux et très efficace, de protection contre le versement d'un produit dans un contenant pour boisson (verre ou autre) à l'insu de l'utilisateur du contenant. Ce dispositif de protection permet de remédier à l'inconvénient précité et il permet, en particulier, à l'utilisateur du contenant d'empêcher de se faire droguer à son insu par une tierce personne qui tenterait de mettre volontairement de la drogue dans la boisson contenue dans ledit contenant.

Ledit au moins un orifice du film de protection est notamment destiné à permettre à l'utilisateur (ou consommateur) de boire la boisson contenue dans le contenant protégé par le film de protection.

Avantageusement, ledit film de protection est pourvu (comme orifice) d'au moins un premier orifice de taille adaptée à celle d'une paille.

De préférence, ledit premier orifice est pourvu d'une pastille (de protection) apte à être enlevée, lors de la première introduction de la paille dans ledit premier orifice.

En outre, de façon avantageuse, le film de protection est pourvu au moins d'une fente arrondie, notamment en arc de cercle, par exemple en demi-cercle, apte à former un second orifice, ce second orifice étant destiné à permettre à un utilisateur de boire une boisson directement du contenant. Ledit second orifice permet également de procéder à un versement de produit dans le contenant, par exemple des glaçons.

Avantageusement, le dispositif de protection comprend une languette d'ouverture et de fermeture, ladite languette étant liée par une première extrémité à une partie du film de protection au niveau de la fente, étant munie à la seconde extrémité d'une zone de préhension dépourvue de colle, et étant pourvue de colle entre lesdites première et seconde extrémités. Cette languette permet d'ouvrir facilement l'orifice pour boire et le refermer facilement après avoir bu, pour éviter qu'une tierce personne ne verse de produit dans le contenant.

De préférence, ledit dispositif de protection comprend également une bande de sécurité qui est liée à la languette d'ouverture et de fermeture et qui est configurée pour être déchirée ou arrachée, lors d'une première manipulation de ladite languette pour ouvrir l'orifice.

Le film de protection peut être autocollant uniquement sur une partie, par exemple sur une partie périphérique, de ladite première face du film de protection. Toutefois, de préférence, ladite première face du film de protection est complètement autocollante.

Dans un mode de réalisation particulier, ledit film de protection est au moins partiellement transparent.

En outre, avantageusement, ledit film de protection comporte au moins une zone de support graphique et/ou au moins un graphisme tel que des caractères alphanumériques, des signes, des formes géométriques, des couleurs,... On entend par « zone de support graphique » toute zone apte à recevoir un tel graphisme.

Par ailleurs, avantageusement, le dispositif de protection comporte, sur la périphérie de l'opercule, au moins une et de préférence une pluralité (deux, trois,...) de languettes de préhension, non autocollantes. Cette ou ces languettes de préhension permettent de faciliter la mise en place du film de protection sur le contenant et son enlèvement le cas échéant.

En outre, de façon avantageuse, ledit film de protection est un film plastique souple et résistant, apte au contact alimentaire. De plus, avantageusement, la première face du film de protection au moins partiellement autocollante, est pourvue à cet effet d'une colle également apte au contact alimentaire. On entend par « apte au contact alimentaire » le fait que le matériau utilisé (du film de protection et/ou de la colle) réponde à des exigences règlementaires et/ou normatives garantissant qu'il n'existe pas de risque de toxicité induite, pour des aliments ou boissons, par ce matériau, si ce dernier est utilisé dans des conditions d'utilisation normales.

La présente invention concerne également une bande de distribution de dispositifs de protection pour contenant(s) pour boisson(s), ladite bande de distribution comportant une pluralité de dispositifs de protection tels que celui décrit ci-dessus, qui sont agencés successivement l'un après l'autre, pour former la bande de distribution.

Avantageusement, ladite bande de distribution est pourvue de zones de déchirure prévues, à chaque fois, entre deux dispositifs de protection successifs de la bande de distribution.

Par ailleurs, dans un mode de réalisation particulier, la bande de distribution est enroulée sous forme de rouleau.

### BRÈVE DESCRIPTION DES FIGURES

Les figures annexées feront bien comprendre comment l'invention peut être réalisée. Sur ces figures, des références identiques désignent des éléments semblables. Plus particulièrement :
- la figure 1 est une vue schématique, en plan, d'un mode de réalisation particulier d'un dispositif de protection conforme à l'invention ;
- la figure 2 est une vue schématique, en perspective, d'un contenant auquel peut être appliquée la présente invention ;
- la figure 3 est une vue schématique, en perspective, du contenant de la figure 2 pourvu d'un dispositif de protection ;
- les figures 4 et 5 sont des vues similaires à celle de la figure 3 permettant de mettre en évidence des caractéristiques particulières du dispositif de protection ; et
- la figure 6 est une vue schématique, en plan, d'un exemple particulier d'un dispositif de protection conforme à l'invention.

### DESCRIPTION DÉTAILLÉE

Le dispositif de protection 1, représenté dans un mode de réalisation particulier sur la figure 1, est destiné à éviter qu'une personne mal intentionnée ne verse de produits, notamment une drogue, dans un contenant 2 (figure 2) protégé par ce dispositif de protection 1.

Plus particulièrement, le dispositif de protection 1 est destiné à protéger tout type de contenant 2 pour boisson, tel que notamment un verre (verre à bière, à vin, à cocktail,...), une moque, une bouteille. Ce contenant 2 peut être en tout autre matériau possible, par exemple en verre ou en plastique, et il peut présenter une taille variable ainsi qu'une forme variable, notamment une section transversale de toute forme géométrique, par exemple circulaire, polygonale ou quelconque. Le contenant 2 est pourvu de façon usuelle, comme représenté sur la figure 2, d'une ouverture 3, par laquelle on peut verser une boisson 4 dans le contenant 2. Sur cette figure 2, le contenant est partiellement rempli d'une boisson 4.

Selon l'invention, le dispositif de protection 1 comporte, comme représenté sur la figure 1, un opercule 5. Cet opercule 5 comprend un film de protection 6. De plus, selon l'invention, ledit film de protection 6 présente une taille englobante qui est supérieure à une taille de l'ouverture 3 du contenant 2. Par taille englobante, on entend la taille (ou dimensions) qui est apte à être englobée ou entourée par le film de protection 6. La taille du film de protection 6 est telle que la forme considérée de l'ouverture 3 peut y être inscrite, c'est-à-dire que le film de protection 6 peut recouvrir toute l'ouverture 3. La taille de l'ouverture 3 représente la surface de la section transversale de l'ouverture 3. A titre d'illustration, cette surface est un cercle de diamètre D1 dans l'exemple de la figure 2.

Dans le cadre de la présente invention, les termes « inférieur », « supérieur », « bas » et « haut » sont déterminés par rapport à l'ouverture 3 du contenant 2 lorsque le dispositif de protection 1 est en place sur le contenant 2, les termes « supérieur » et « haut » étant définis vers l'ouverture 3 dans le sens illustré par une flèche Z sur la figure 3 et les termes « inférieur » et « bas » étant définies dans le sens opposé au sens illustré par la flèche Z.

Ledit film de protection 6 est pourvu d'une face 7 (supérieure) visible sur la figure 1 et d'une face 8 (inférieure) qui est opposée à la face 7. La face 8 est au moins partiellement autocollante. Cette face 8 est destinée à venir au contact du contenant 2 pour permettre de faire adhérer le film de protection 6 sur le contenant 2, comme représenté sur la figure 3. Un film amovible (non représenté) est posé sur cette face 8 autocollante. Ce film amovible est enlevé avant l'utilisation du dispositif de protection 1.

Pour sa mise en place sur le contenant 2, l'opercule 5 est simplement posé sur le bord supérieur 2A (figure 2) du contenant 2 avec sa face 8 autocollante en contact dudit bord supérieur 2A, puis la partie périphérique du film de protection 6 qui dépasse le contenant 2 est rabattue contre le bord latéral (ou périphérique externe) 2B dudit contenant 2 à proximité dudit bord supérieur 2A, pour obtenir par exemple la mise en place illustrée sur la figure 3.

Dans un mode de réalisation particulier, le dispositif de protection 1 comporte un film de protection 6 présentant un format rond avec un diamètre D0 (figure 1), par exemple de l'ordre de dix à douze centimètres. Ainsi, il peut s'adapter facilement à la taille maximale des contenants (les plus courants) existant sur le marché.

Bien entendu, dans le cadre de la présente invention, le film de protection 6 peut présenter une taille et/ou une forme (par exemple carrée ou ovale) différentes et variables, et notamment une taille et/ou une forme adaptées à un contenant spécifique le cas échéant.

Par ailleurs, le film de protection 6 est pourvu d'au moins un orifice 9, 13 fermé, apte à pouvoir être ouvert, en particulier pour pouvoir boire la boisson sans enlever le film de protection, comme précisé ci-dessous.

Ainsi, le contenant 2 préalablement rempli (au moins en partie) par une boisson 4 peut être fermé par le film de protection 6 du dispositif de protection 1 en l'appliquant simplement sur l'ouverture 3. Le film de protection 6 est maintenu en position sur le contenant 2 grâce à la face 8 autocollante. Ce film de protection 3, qui peut être mis en place et enlevé facilement, empêche ainsi qu'une personne mal intentionnée ne verse du produit dans le contenant. De plus, grâce audit au moins un orifice 9, 13, le film de protection 6, une fois qu'il est en place sur le contenant 2, n'empêche pas de boire la boisson 4 contenue dans le contenant 2, comme précisé ci-dessous.

On obtient ainsi un dispositif simple, peu coûteux et très efficace, de protection contre le versement d'un produit dans un contenant 2 pour boisson à l'insu de l'utilisateur du contenant 2.

Dans un mode de réalisation particulier, le film de protection 6 est pourvu d'au moins un orifice 9 qui présente une taille adaptée à la taille d'une paille 10, comme représenté sur la figure 4. La taille de l'orifice 9, par exemple rond mais pas exclusivement, est telle qu'elle permet de maintenir la paille 10 en position lorsque cette dernière est introduite dans ledit orifice 9. A titre d'illustration, dans le cas d'un orifice 9 rond, son diamètre est sensiblement égal au diamètre de la paille 10 que l'on souhaite utiliser.

Dans un mode de réalisation préféré, l'orifice 9 est pourvu d'une pastille 11 (de protection) fermant hermétiquement l'orifice. Cette pastille 11 est apte à être enlevée, en y enfonçant une paille 10. La pastille 11 est ainsi enlevée lors de la première introduction de la paille 10 dans l'orifice 9.

Ainsi, tant que la pastille 11 est en place, un utilisateur sait que l'orifice 9 est obturé et que personne n'a pu introduire de produits à travers cet orifice 9. En revanche, si la pastille 11 est enlevée avant l'introduction d'une paille 10, il convient d'être vigilant.

Dans un mode de réalisation particulier, au moins une partie du contour de la pastille 11 peut être fragilisée pour faciliter l'introduction de la paille 10. Cette fragilisation peut être réalisée de diverses manières usuelles, par exemple par de petits trous ou autre.

Dans un mode de réalisation particulier, le film de protection 6 peut comporter une pluralité d'orifices 9 tels que celui décrit ci-dessus, comme représenté à titre d'illustration sur la figure 4. Ceci permet à plusieurs personnes de boire dans un même contenant 2 si souhaité.

En outre, en variante de l'orifice 9 ou de préférence en complément de cet orifice 9, le film de protection 6 est pourvu d'au moins d'une fente 12 arrondie. Cette fente 12 arrondie est apte à former un orifice 13, lorsque le film de protection 6 est recourbé à partir de la fente 12, comme représenté sur la figure 5. Cet orifice 13 est destiné à permettre à un utilisateur de boire directement une boisson 4 du contenant 2.

Dans une mise en place préférée, la fente 12 est formée de manière à être située au bord supérieur 2A du contenant 2, vers l'extérieur, lorsque le dispositif de protection 1 est placé sur le contenant 2. Ainsi, l'orifice 13 est situé au niveau du bord supérieur 2A du contenant 2, comme représenté sur la figure 5, ce qui permet à un utilisateur de boire facilement, de façon habituelle, directement du contenant 2. L'orifice 13 peut également permettre de procéder à un versement de produit dans le contenant 2, tel que des glaçons par exemple. La fente 12 et l'orifice 13 formés présentent, ainsi, une double fonction.

A titre d'illustration, la fente 12 arrondie présente une forme d'arc de cercle et notamment une forme de demi-cercle, par exemple d'un diamètre de l'ordre de cinq centimètres.

Le dispositif de protection 1 comprend de plus une languette 14 d'ouverture et de fermeture. La languette 14 est liée par une première extrémité à une partie du film de protection 6 au niveau de la fente 13 et elle est munie à la seconde extrémité libre d'une zone de préhension 14A dépourvue de colle sur sa face inférieure. La languette 14 est, en revanche, pourvue de colle sur la face inférieure d'une zone 14B (figure 5), représentant par exemple les trois quarts de la surface de la languette 14. Cette languette 14 permet à un utilisateur de créer facilement et rapidement l'orifice 13 pour boire, en tirant la languette 14 vers le haut dans le sens illustré par une flèche F sur la figure 5. La languette 14 permet également à un utilisateur de refermer facilement et rapidement l'orifice 13 après avoir bu, en tirant la languette 14 vers le bas dans le sens opposé à celui illustré par une flèche F et en recollant la face inférieure autocollante de la partie 14B sur la face supérieure du film de protection 6 ou directement sur le contenant 2, comme représenté sur les figures 3 et 4, si la languette 14 dépasse la périphérie (externe) 16 de l'opercule 5. Ceci permet d'éviter qu'une tierce personne ne verse de produit dans le contenant 2. Pour ouvrir et fermer l'orifice 13, l'utilisateur manipule donc la languette 14 en la maintenant de préférence entre deux doigts au niveau de la zone de préhension 14A dépourvue de colle.

De plus, le dispositif de protection 1 comprend également une bande de sécurité 15 liée à la languette 14 et configurée pour être arrachée ou déchirée lors de la première manipulation de ladite languette 14 pour ouvrir l'orifice 13, comme représenté sur la figure 5. Cette bande de sécurité 15 (ou témoin) permet à l'utilisateur de savoir, lors de sa première manipulation de la languette 14, si la languette 14 a été préalablement soulevée ou non.

Par ailleurs, le dispositif de protection 1 comporte, sur la périphérie (externe) 16 de l'opercule 5, au moins une et de préférence une pluralité (deux, trois,...) de languettes de préhension 17 non autocollantes, comme représenté par exemple sur la figure 1. Cette ou ces languettes de préhension 17 permettent de faciliter la mise en place du film de protection 6 sur le contenant 2 et son enlèvement le cas échéant.

Ledit film de protection 6 est, de préférence, un film plastique souple et résistant. De plus, ce film de protection 6 est apte au contact alimentaire.

En outre, la face 8 interne du film de protection 6, qui est au moins partiellement autocollante, est pourvue d'une colle qui est également apte au contact alimentaire.

On entend par « apte au contact alimentaire » le fait que le matériau considéré (du film de protection 6 et/ou de la colle) réponde à des exigences règlementaires ou normatives garantissant qu'il n'existe pas de risque de toxicité induite par ce matériau, pour des boissons, si ce matériau est utilisé dans des conditions normales (pas de surchauffe par exemple). Ce type de matériau est inerte vis-à-vis de toute boisson, en évitant toute migration de produit et en n'ayant pas d'effet catalytique susceptible de modifier le goût ou la qualité de la boisson.

Le film de protection 6 (en plastique alimentaire) est ainsi enduit, sur au moins une partie de sa face inférieure 8, d'une colle alimentaire légère, pour pouvoir être collé au contenant 2.

La face 8 est donc au moins partiellement autocollante. Dans un mode de réalisation préféré, la face 8 du film de protection 6 est complètement autocollante. Ainsi, l'opercule 5 est autocollant, à l'exception de zones aux extrémités formant les languettes de préhension 17 qui permettent d'avoir une prise pour le décoller du contenant 2 sans difficulté.

Dans un mode de réalisation préféré, ledit film de protection 6 est au moins partiellement transparent. Il peut également être complètement transparent ou complètement opaque.

En outre, dans un mode de réalisation particulier, le film de protection 6 comporte au moins une zone 18 de support graphique, comme représenté schématiquement sur la figure 5. On entend par « zone de support graphique » toute zone apte à recevoir un graphisme, tel que précisé ci-dessous. Cette zone 18 de support graphique peut, par exemple, servir de support publicitaire.

En variante ou en complément, le film de protection 6 comporte également au moins un graphisme tel que, par exemple, des caractères alphanumériques, des signes, des formes géométriques et/ou des couleurs.

A titre d'illustration, dans un exemple de réalisation particulier représenté sur la figure 6, le dispositif de protection 1 présente la forme d'un visage 19 comprenant notamment des yeux 20, et dont le nez 21 représente l'orifice 9 pourvu de la pastille 11, les oreilles 22 représentent les languettes de préhension 17, la bouche 23 représente la fente 12, et la langue 24 représente la languette 14. Sur cet exemple de la figure 6, on a également représenté, schématiquement en tirets, un film 25 amovible, sur lequel est collée la face 8 autocollante du dispositif de protection 1. Le dispositif de protection 1 est décollé de ce film 25 amovible avant son utilisation.

Le dispositif de protection 1, tel que décrit ci-dessus, présente ainsi de nombreux avantages. En particulier, ce dispositif de protection 1 est un dispositif simple et peu coûteux.

De plus, il est très efficace, pour protéger un contenant 2 pour boisson contre le versement d'un produit dans ce dernier à l'insu de l'utilisateur du contenant 2. Le dispositif de protection 1 permet, en particulier, à l'utilisateur du contenant 2 d'empêcher de se faire droguer à son insu par une tierce personne qui tenterait de mettre volontairement de la drogue dans la boisson 4 se trouvant dans le contenant 2.

En outre, ledit dispositif de protection 1 est en mesure protéger tout type de contenant 2 pour boisson, quel que soit son type (un verre, une moque, une bouteille,..), quelle que soit le matériau dans lequel il est fabriqué (verre, plastique,...), et quelle que soit sa forme (section transversale circulaire, polygonale, quelconque,...) et sa taille dès que la taille (englobante) du film de protection 6 est supérieure à la taille de l'ouverture 3 du contenant 2.

Dans un mode d'utilisation préféré (non représenté), on prévoit une bande de distribution de dispositifs de protection 1 pour contenant(s) pour boisson(s). La bande de distribution comporte une pluralité de dispositifs de protection 1 tels que celui décrit ci-dessus, qui sont agencés successivement l'un à côté de l'autre, pour former la bande de distribution.

De plus, la bande de distribution est pourvue de zones de déchirure prévues, à chaque fois, entre deux dispositifs de protection 1 successifs de la bande de distribution, ce qui permet de prélever facilement et rapidement un dispositif de protection 1 de la bande de distribution pour l'utiliser.

Par ailleurs, dans un mode de réalisation particulier, la bande de distribution est enroulée sous forme de rouleau, ce qui permet notamment de faciliter son utilisation.

## Revendications

1. Dispositif de protection destiné à un contenant pour boisson pourvu d'une ouverture, ledit dispositif (1) comportant un opercule (5), ledit opercule (5) comprenant un film de protection (6), le film de protection (6) présentant une taille englobante qui est supérieure à une taille de l'ouverture (3) du contenant, le film de protection (6) étant pourvu d'une première face (8) au moins partiellement autocollante, destinée à venir au contact du contenant (2), et ledit film de protection (6) étant pourvu d'au moins un orifice (9, 13) fermé, apte à pouvoir être ouvert,
**caractérisé en ce que** le film de protection (6) est pourvu au moins d'une fente (12) arrondie apte à former un orifice (13) destiné à permettre à un utilisateur de boire directement une boisson (4) du contenant (2).

2. Dispositif selon la revendication 1,
**caractérisé en ce que** le film de protection (6) est pourvu d'au moins un autre orifice (9) présentant une taille adaptée à celle d'une paille (10).

3. Dispositif selon la revendication 2,
**caractérisé en ce que** ledit autre orifice (9) est obturé par une pastille (11), configurée pour pouvoir être enlevée.

4. Dispositif selon l'une quelconque des revendications 1 à 3,
**caractérisé en ce qu'**il comprend une languette (14) d'ouverture et de fermeture, ladite languette (14) étant liée par une première extrémité à une partie du film de protection (6) au niveau de la fente (12), étant munie à la seconde extrémité d'une zone de préhension (14A) dépourvue de colle, et étant pourvue de colle entre lesdites première et seconde extrémités.

5. Dispositif selon la revendication 4,
**caractérisé en ce qu'**il comprend une bande de sécurité (15) liée à la languette (14) et configurée pour être déchirée ou arrachée en cas de manipulation de ladite languette (14).

6. Dispositif selon l'une quelconque des revendications précédentes, **caractérisé en ce que** la fente (12) arrondie présente une forme d'arc de cercle.

7. Dispositif selon l'une quelconque des revendications précédentes,
**caractérisé en ce que** ledit film de protection (6) est au moins partiellement transparent.

8. Dispositif selon l'une quelconque des revendications précédentes,
**caractérisé en ce que** ledit film de protection (6) comporte au moins une zone (18) de support graphique et/ou au moins un graphisme.

9. Dispositif selon l'une quelconque des revendications précédentes,
**caractérisé en ce que** la première face (8) du film de protection (6) est complètement autocollante.

10. Dispositif selon l'une quelconque des revendications précédentes,
**caractérisé en ce qu'**il comporte, sur la périphérie (16) de l'opercule (5), au moins une languette de préhension (17), non autocollante.

11. Dispositif selon l'une quelconque des revendications précédentes,
**caractérisé en ce que** ledit film de protection (6) est un film plastique souple et résistant, apte au contact alimentaire.

12. Dispositif selon l'une quelconque des revendications précédentes,
**caractérisé en ce que** la première face (8) du film de protection (6) au moins partiellement autocollante, est pourvue d'une colle apte au contact alimentaire.

13. Bande de distribution de dispositifs de protection pour contenant pour boisson,
**caractérisée en ce qu'**elle comporte une pluralité de dispositifs (1) selon l'une quelconque des revendications 1 à 12, agencés successivement l'un après l'autre, pour former ladite bande de distribution.

14. Bande de distribution selon la revendication 13,
**caractérisée en ce qu'**elle est pourvue de zones de déchirure prévues, à chaque fois, entre deux dispositifs (1) successifs de la bande de distribution.

15. Bande de distribution selon l'une des revendications 13 et 14,
**caractérisée en ce qu'**elle est enroulée sous forme de rouleau.
